# EUROPÄISCHE PATENTSCHRIFT

(11) **EP 3 950 487 B1**
(45) Veröffentlichungstag und Bekanntmachung des Hinweises auf die Patenterteilung: **15.05.2024**
(21) Anmeldenummer: 21185208.2
(22) Anmeldetag: 13.07.2021
(51) Int. Cl.: B63B 21/26

(54) **ANKERSYSTEM ZUM VERANKERN EINES OFFSHORE-BAUWERKS**
ANCHORING SYSTEM FOR ANCHORING AN OFFSHORE STRUCTURE
SYSTÈME D'ANCRAGE PERMETTANT D'ANCRER UN OUVRAGE EN MER

(30) Priorität: 05.08.2020 DE 102020120707
(43) Veröffentlichungstag der Anmeldung: 09.02.2022
(73) Patentinhaber: RWE Offshore Wind GmbH, 45141 Essen (DE)
(72) Erfinder: Runge, Jörn, 31608 Marklohe (DE)
(74) Vertreter: Cohausz & Florack

(56) Entgegenhaltungen:
- CN-B- 102 635 093
- KR-B1- 101 878 918
- US-A- 4 086 866
- US-A- 4 761 096
- US-A1- 2009 020 065
- US-A1- 2015 360 752

## Beschreibung

Die Anmeldung betrifft ein Ankersystem zum Verankern eines Offshore-Bauwerks, insbesondere eines schwimmfähigen Offshore-Bauwerks, umfassend mindestens eine Ankervorrichtung mit mindestens einem Ankergrundkörper. Darüber hinaus betrifft die Anmeldung ein Ankerset, ein Verfahren, eine Verwendung und ein Offshore-System.

US2015/0360752 A1 offenbart ein Ankersystem mit vereinfachter Installation und Deinstallation.

Zur Bereitstellung von elektrischer Energie aus so genannten erneuerbaren Energiequellen werden vermehrt Windenergiesysteme mit mindestens einer Windkraftanlage eingesetzt. Eine Windkraftanlage ist insbesondere zum Wandeln der kinetischen Windenergie in elektrische Energie eingerichtet.

Um den Energieertrag bei derartigen Systemen zu steigern, werden Windenergiesysteme an Standorten mit einer hohen Windwahrscheinlichkeit angeordnet. Insbesondere Offshore-Standorte zeichnen sich üblicherweise durch relativ kontinuierliche Windbedingungen und hohe durchschnittliche Windgeschwindigkeiten aus, so dass vermehrt so genannte Offshore-Windenergiesysteme bzw. Offshore-Windparks errichtet werden.

In der Regel weist ein Offshore-Windpark eine Vielzahl an Offshore-Bauwerken auf, wie eine Vielzahl von Offshore-Windkraftanlagen und mindestens eine Offshore-Umspannstation, über die der Offshore-Windpark elektrisch beispielsweise mit einer Onshore- Umspannstation oder einer weiteren Offshore-Umspannstation bzw. Offshore-Konverterstation verbunden ist. Eine Onshore- Umspannstation wiederum kann mit einem öffentlichen Stromnetz verbunden sein. Zum Übertragen von elektrischer Energie zwischen zwei Offshore-Bauwerken oder einem Offshore-Bauwerk und einem Onshore-Bauwerk sind Offshore-Energiekabel in Form von Seekabeln verlegt.

Während es bisher bei Offshore-Windparks üblich war, diese durch eine Gründungsstruktur (z.B. Monopile-, Tripod-, Tripile- oder Jacket-Gründungen) auf dem Unterwasserboden, insbesondere einem Meeresboden, zu verankern, gibt es vermehrt Überlegungen dazu, schwimmende Offshore-Bauwerke, beispielsweise schwimmende Offshore-Windenergiebauwerke, zu installieren, um insbesondere in Gebieten mit einer großen Wassertiefe, beispielsweise von mehr als 150 m, Offshore-Windparks zu installieren.

Um die beschriebenen schwimmenden bzw. schwimmfähigen (aber während des Betriebs stationären) Offshore-Windenergiebauwerke, aber auch andere Offshore-Bauwerke (z.B. Offshore-Strukturen für Öl- oder Gasexplorations-oder Förderplattformen), zu installieren, ist es bekannt, diese mit Ankersystemen an dem Unterwasserboden zu befestigen, insbesondere zu verankern.

Ein Ankersystem weist in der Regel eine Ankerverbindung auf, beispielsweise in Form einer Ankerkette, die durch eine Mehrzahl von Kettengliedern gebildet wird. Während ein Ende der Ankerkette an dem Offshore-Bauwerk befestigt ist, kann das andere Ende einer Ankervorrichtung befestigt sein. Im installierten Betriebszustand des Ankersystems ist die Ankervorrichtung, die zumindest einen Ankergrundkörper aufweist, in dem Unterwasserboden eingebunden bzw. eingegraben. Dieser Zustand der Ankervorrichtung kann vorliegend auch als Verankerungszustand der Ankervorrichtung bezeichnet werden.

Wie bereits beschrieben wurde, werden derartige Ankervorrichtungen bei der Installation in der Regel tief in dem Unterwasserboden eingegraben (und können im Laufe der Betriebszeit noch weiter in den Unterwasserboden einsinken). Wird ein Offshore-Bauwerk deinstalliert oder zumindest das Ankersystem, stellt es eine große Herausforderung dar, die Ankervorrichtung aus dem Unterwasserboden wieder auszugraben.

Weiterhin kann es im Stand der Technik zu dem Problem kommen, dass aufgrund der Strömung oder anderer Ereignisse, wie Erdbeben, eine Ankervorrichtung nicht mehr ausreichend im Unterwasserboden verankert ist, also insbesondere nicht mehr ausreichend in dem Unterwasserboden eingegraben ist. Dies ist insbesondere eine Gefahr für das Offshore-Bauwerk, da es bei unzureichenden Verankerungen zu Beschädigungen an dem Offshore-Bauwerk kommen kann.

Um eine Ankervorrichtung - nachdem diese "nach oben gekommen ist" - wieder ausreichend sicher in dem Unterwasserboden einzugraben bzw. zu verankern, ist ein erheblicher Aufwand mit entsprechenden Kosten erforderlich.

Daher liegt der Anmeldung die Aufgabe zugrunde, ein Ankersystem zum Verankern eines Offshore-Bauwerks bereitzustellen, bei dem die vorgenannten Nachteile zumindest reduziert sind und insbesondere in einfacherer Weise ein Ausgraben einer Ankervorrichtung und/oder ein erneutes Eingraben der Ankervorrichtung möglich ist.

Die Aufgabe wird gemäß einem ersten Aspekt der Anmeldung gelöst durch ein Ankersystem zum Verankern eines Offshore-Bauwerks nach Anspruch 1, insbesondere zum Verankern eines schwimmfähigen Offshore-Bauwerks. Das Ankersystem umfasst mindestens eine Ankervorrichtung mit mindestens einem Ankergrundkörper. Das Ankersystem umfasst mindestens eine in dem Ankergrundkörper angeordnete Spülanordnung. Die Spülanordnung weist mindestens eine Eingangsöffnung auf, eingerichtet zum Erhalten eines Spülfluids. Die Spülanordnung weist mindestens eine mit der Eingangsöffnung über einen Fluidkanal verbundene Ausgangsdüse auf, eingerichtet zum Ausgeben des erhaltenen Spülfluids.

Im Gegensatz zum Stand der Technik wird anmeldungsgemäß ein Ankersystem mit einer Ankervorrichtung bereitgestellt, bei dem die Nachteile des Standes zumindest reduziert sind und insbesondere in einfacherer Weise ein Ausgraben einer Ankervorrichtung und/oder ein erneutes Eingraben der Ankervorrichtung möglich ist/sind. So ist erkannt worden, dass durch die Anordnung einer Spüleinrichtung in bzw. an der Ankervorrichtung selbst im Bedarfsfall ein Freispülen der Ankervorrichtung und/oder ein Einspülen der Ankervorrichtung durchgeführt werden kann.

Durch ein Freispülen der Ankervorrichtung kann zumindest ein Ausgraben der Ankervorrichtung aus dem Unterwasserboden (insbesondere ein Meeresboden) unterstützt werden. Durch ein Einspülen der Ankervorrichtung kann zumindest ein (erneutes) Eingraben und damit eine Wiederherstellung einer sicheren Verankerung der Ankervorrichtung in dem Unterwasserboden (insbesondere ein Meeresboden) unterstützt werden.

Das anmeldungsgemäße Ankersystem dient zum (insbesondere dauerhaften) Verankern, also insbesondere Befestigen, mindestens eines Offshore-Bauwerks an einem Unterwasserboden. Dauerhaft meint insbesondere, dass das Offshore-Bauwerk zumindest länger als einen Monat, vorzugsweise zumindest länger als ein Jahr (bis maximal zum Ende der Betriebslaufzeit des Offshore-Bauwerks) verankert wird.

Vorzugsweise dient das Ankersystem zum Befestigen eines schwimmfähigen Offshore-Bauwerks, vorzugsweise einer schwimmfähigen Offshore-Windparkvorrichtung, wie eine Offshore-Windkraftanlage, eine Offshore-Umspannstation, ein Offshore-Messmast etc., aber auch anderen Offshore-Bauwerken, wie Offshore-Strukturen für Öl- oder Gasexplorations-oder Förderplattformen. Ein schwimmfähiges Offshore-Bauwerk kann insbesondere über mindestens einen Schwimmkörper verfügen.

Ein Offshore-Bauwerk kann über mindestens ein anmeldungsgemäßes Ankersystem, vorzugsweise eine Mehrzahl von Ankersystemen, an dem Unterwasserboden befestigt sein.

Ein anmeldungsgemäßes Ankersystem umfasst mindestens eine Ankervorrichtung mit mindestens einem Ankergrundkörper. Bei Varianten der Anmeldung kann eine Ankervorrichtung auch über zwei oder mehr Ankergrundkörper verfügen.

Die Ankervorrichtung ist eingerichtet, in einem Verankerungszustand zumindest teilweise in den Unterwasserboden hineinzuragen. Vorzugsweise kann sich zumindest ein Großteil (mehr als 50 %) des Ankergrundkörpers in dem Verankerungszustand in dem Unterwasserboden befinden.

Die Ankervorrichtung, insbesondere der Ankergrundkörper, stellt vorzugsweise ein Gewichtselement dar. Die Ankervorrichtung kann zumindest teilweise aus einem Metall (z.B. Stahl) und/oder zumindest teilweise aus Beton gebildet sein.

Beispielhafte und nicht abschließende Ankervorrichtungen sind Gewichtsanker ("dead weight"), Rammpfähle ("driven pile"), Torpedoanker, Schleppanker ("drag anchor"), Saugpfähle ("suction piles") und vertikale Lastanker ("vertical load anchor").

Anmeldungsgemäß verfügt die Ankervorrichtung über mindestens eine Spülanordnung. Die Spülanordnung ist insbesondere in dem Ankergrundkörper integriert, kann aber auch zumindest teilweise an einer Außenseite des Ankergrundkörpers angeordnet sein.

Die Spülanordnung weist mindestens eine Eingangsöffnung auf. Die mindestens eine Eingangsöffnung ist zum Erhalten bzw. Empfangen eines bereitgestellten Spülfluids eingerichtet. Von der Eingangsöffnung kann das erhaltene Spülfluid über mindestens einen (vorzugsweise durch den Ankergrundkörper verlaufenden) Fluidkanal zu mindestens einer Ausgangsdüse strömen.

Die mindestens eine Ausgangsdüse ist eingerichtet zum Ausgeben des Spülfluids, insbesondere zum Ausstoßen des Spülfluids. Eine anmeldungsgemäße Ausgangsdüse stellt insbesondere den Übergang von dem mindestens einen Fluidkanal zu der Umgebung (z.B. Unterwasserboden) der Ankervorrichtung dar. Insbesondere wird der Übertritt der Fluidkanalströmung in die Umgebung durch die Ausgangsdüse beeinflusst.

Vorzugsweise kann die (passive) Ausgangsdüse derart gebildet sein, dass das Spülfluid (aufgrund des Druckgefälles) beschleunigt wird, also mit erhöhter Geschwindigkeit ausgestoßen wird.

Insbesondere kann ein kegelförmiger Spülfluidstrahl durch eine entsprechend gebildete (Strahl-) Ausgangsdüse ausgestoßen werden. Es versteht sich, dass andere Strahlformen vorgesehen sein können und/oder diese sich abhängig von dem Fluiddruck ändern können.

Eine Ausgangsdüse kann eine Ausgangsöffnung mit einem Durchmesser zwischen 0,1 cm und 10 cm, vorzugsweise zwischen 0,5 cm und 1,5 cm aufweisen.

Durch das Ausstoßen des Spülfluids durch mindestens eine Ausgangsdüse kann das umgebende Material (insbesondere Sediment) erweicht werden, insbesondere verflüssigt und so die Ankervorrichtung insbesondere freigespült und/oder eingespült werden. Dies erlaubt insbesondere ein Hochheben bzw. ein tieferes Einsinken der Ankervorrichtung.

Das bereitgestellte Spülfluid ist ein Gas und/oder eine Flüssigkeit. Gemäß einer Ausführungsform des anmeldungsgemäßen Ankersystems kann das Spülfluid Luft und/oder Wasser sein, insbesondere Meerwasser.

Gemäß einer weiteren Ausführungsform des anmeldungsgemäßen Ankersystems kann das Ankersystem mindestens einen mit der Eingangsöffnung (vorzugsweise fluiddicht) verbundenen länglichen Versorgungshohlkörper umfassen. Der längliche Versorgungshohlkörper kann eingerichtet sein zum Versorgen der Spülanordnung mit einem Spülfluid, insbesondere zur Durchführung eines Spülvorgangs (z.B. Einspülvorgang oder Freispülvorgang).

Insbesondere ist ein Ende des länglichen Versorgungshohlkörpers mit der mindestens einen Eingangsöffnung (vorzugsweise fluiddicht) verbunden. Der längliche Versorgungshohlkörper kann insbesondere ein Schlauch (vorzugsweise Druckschlauch) und/oder ein Rohr (vorzugsweise Druckrohr) sein.

Das andere Ende des länglichen Versorgungshohlkörpers kann, gemäß einer weiteren Ausführungsform des anmeldungsgemäßen Ankersystems, nach oben geführt sein, insbesondere zumindest bis oberhalb der Wasseroberfläche bzw. Wasserlinie. Vorzugsweise kann das andere Ende an dem Offshore-Bauwerk enden, das durch das Ankersystem, umfassend diesen länglichen Versorgungshohlkörper, an dem Unterwasserboden verankert ist. Eine derartige Anordnung ermöglicht in besonders einfacher Weise eine Versorgung der zumindest teilweise in dem Ankergrundkörper integrierten Spülanordnung mit einem Spülfluid, wenn ein Spülvorgang durchgeführt wird.

Gemäß einer weiteren Ausführungsform des anmeldungsgemäßen Ankersystems kann das andere Ende des länglichen Versorgungshohlkörpers eingerichtet sein zum Verbinden mit einer (mobilen) Druckbeaufschlagungsvorrichtung. Insbesondere kann das andere Ende des länglichen Versorgungshohlkörpers mit der Druckbeaufschlagungsvorrichtung verbindbar sein, derart, dass das Spülfluid durch den länglichen Versorgungshohlkörper zu der Spülanordnung gefördert wird.

Die Druckbeaufschlagungsvorrichtung kann insbesondere eine Hochdruckpumpe sein, um Luft und/oder (Meer-) Wasser unter Druck durch den länglichen Versorgungshohlkörper zu der Spülanordnung weiterzuleiten. Insbesondere kann die Druckbeaufschlagungsvorrichtung das Spülfluid mit einem Druck von mehr als 50 bar, insbesondere mehr als 120 bar, insbesondere bevorzugt von mehr als 220 bar (vorzugsweise zwischen 500 bar und 2000 bar) durch den Versorgungshohlkörper gefördert werden.

Die Druckbeaufschlagungsvorrichtung kann auf einem Wasserfahrzeug oder auf dem Offshore-Bauwerk (vorzugsweise temporär) angeordnet sein. Insbesondere bei einem Offshore-Windpark kann die Druckbeaufschlagungsvorrichtung mit elektrischer Energie versorgt werden, die von dem Offshore-Windpark bereitgestellt wird. Hierbei versteht es sich, dass das Ankersystem mindestens eine (mobile) Druckbeaufschlagungsvorrichtung umfassen kann.

Gemäß einer bevorzugten Ausführungsform des anmeldungsgemäßen Ankersystems kann das Ankersystem mindestens eine Ankerverbindung umfassen. Die Ankerverbindung kann vorzugsweise ein Ankerseil oder eine Ankerkette sein. Die Ankerverbindung kann eingerichtet sein zum Verbinden des Offshore-Bauwerks mit der Ankervorrichtung. Insbesondere können ein Ende der Ankerverbindung an dem Offshore-Bauwerk (z.B. an dem Schwimmkörper des Offshore-Bauwerks) und das andere Ende der Ankerverbindung an der Ankervorrichtung befestigt sein, insbesondere dem Ankergrundkörper. Durch die mindestens eine Ankerverbindung kann insbesondere die mechanische Befestigung des Offshore-Bauwerks an der zumindest teilweise in dem Unterseeboden eingegrabenen Ankervorrichtung sichergestellt werden.

Ein Ankerseil ist vorliegend insbesondere ein längliches (insbesondere rohrförmiges) Element, welches zumindest teilweise aus mindestens einer Naturfaser und/oder Kunstfaser und/oder mindestens einem Draht bzw. Drahtseil gebildet ist. Vorzugsweise kann das Ankerseil aus Metall, insbesondere Stahl, und/oder Kunststoff, insbesondere mindestens einem Faserverbundwerkstoff, gebildet sein. Es können zwei oder mehr Ankerseile vorgesehen sein, die miteinander verdrillt sind.

Eine Ankerkette ist vorliegend insbesondere ein längliches (insbesondere rohrförmiges) Element, welches aus einer Mehrzahl von (beweglichen, ineinandergefügten oder mit Gelenken verbundenen) Kettenelementen bzw. -gliedern gebildet ist. Ein Kettenglied kann vorzugsweise aus Metall (z.B. Stahl) gebildet sein. Ein Kettenglied kann ringförmig oder ovalförmig gebildet sein.

Vorzugsweise kann mindestens eine Versorgungshohlkörperführung an der Ankerverbindung befestigt sein. Die mindestens eine Versorgungshohlkörperführung kann eingerichtet sein zum Führen des länglichen Versorgungshohlkörpers entlang der Ankerverbindung.

Die Versorgungshohlkörperführung kann beispielsweise aus einem oder mehreren Versorgungshohlkörperhalter(n) bzw. Halteelement(en) gebildet sein, die eingerichtet sind, den mindestens einen Versorgungshohlkörper derart zu halten, dass er benachbart zu der Ankerverbindung (beispielsweise mit einem maximalen Abstand kleiner als 0,5 m) entlang geführt wird. Anders ausgedrückt kann durch die Versorgungshohlkörperführung eine (definierte) Kopplung zwischen dem mindestens einen Versorgungshohlkörper und der Ankerverbindung bereitgestellt werden, so dass insbesondere der Versorgungshohlkörper im Wesentlichen achsparallel zur Ankerverbindung in einem Verankerungszustand verlaufen kann.

Vorzugsweise kann der Versorgungshohlkörper (in Längsrichtung der Ankerverbindung gesehen) entlang der im Wesentlichen gesamten Ankerverbindung verlaufen. Anders ausgedrückt kann, gemäß einer Ausführungsform des anmeldungsgemäßen Ankersystems, sich der mindestens eine Versorgungshohlkörper (in einem Verankerungszustand) vorzugsweise zumindest von einem ersten Ende der Ankerverbindung, welches an dem Offshore-Bauwerk befestigt sein kann, bis zu dem weiteren Ende der Ankerverbindung erstrecken, welches an der Ankervorrichtung angebunden ist. Der Versorgungshohlkörper kann eine Länge aufweisen, die zumindest der Länge der Ankerverbindung entsprechen kann. Wie bereits beschrieben wurde, kann das obere Ende vorzugsweise bis zumindest oberhalb der Wasserlinie geführt sein, um in einfacher Weise eine Kopplung mit einer Druckbeaufschlagungsvorrichtung zu ermöglichen.

Die Versorgungshohlkörperführung kann grundsätzlich beliebig gebildet sein (beispielsweise ein rohrförmiges Element umfassen, in dem der Versorgungshohlkörper geführt ist), so lange durch die Versorgungshohlkörperführung eine (mechanische) Kopplung zwischen Ankerverbindung und dem zu führenden Versorgungshohlkörper bereitgestellt werden kann.

Die Versorgungshohlkörperführung kann, gemäß einer bevorzugten Ausführungsform des anmeldungsgemäßen Ankersystems, durch eine Mehrzahl von Ösen gebildet sein. Eine Öse kann an der Ankerverbindung befestigt sein, beispielsweise angeschweißt oder angelötet sein. Die Öse kann vorzugsweise aus Metall, insbesondere Stahl, gebildet sein. Insbesondere kann die Öse aus dem gleichen Material gebildet sein, wie das Kettenglied.

Beispielsweise kann eine Öse eine ringförmige oder ovalförmige Form aufweisen. Eine mechanische Kopplung kann dadurch erreicht werden, dass der mindestens eine zu führende Versorgungshohlkörper durch die jeweilige Öffnung/Ausnehmung der Mehrzahl von Ösen geführt werden kann. In einfacher und sicherer Weise kann der Versorgungshohlkörper unmittelbar benachbart zu der Ankerverbindung geführt werden.

Der Vorteil von Ösen als Versorgungshohlkörperführung liegt insbesondere darin, dass eine quasi berührungslose Versorgungshohlkörperführung bereitgestellt werden kann. Insbesondere können durch das Vorsehen von Ösen an der Ankerverbindung, in denen der zu führende Versorgungshohlkörper beweglich lagerbar ist, Spannungszustände, insbesondere in Form von Zug- und/oder Scherkräften, an dem Versorgungshohlkörper vermieden, zumindest reduziert werden. Spannungszustände können insbesondere durch Bewegungen der Ankerverbindung auftreten. Eine Ankerverbindung im befestigten Zustand befindet sich in einer (nahezu) ständigen Bewegung und kann bei entsprechendem Seegang entweder unter Spannung stehen oder aber maximal durchhängen. Um all diese Zustände abzudecken ist eine quasi berührungslose Versorgungshohlkörperführung wünschenswert, welche insbesondere durch die beschriebene Ösenlösung erreicht werden kann. Der Versorgungshohlkörper kann bei der Verwendung von Ösen unabhängig von der jeweiligen Ankerverbindungsposition frei an einer Ankerverbindung entlanglaufen und Veränderungen der Ankerverbindung beschädigungsfrei mitgehen.

Vorzugsweise kann das Verhältnis des (minimalen) Innendurchmessers einer Öse zu dem (minimalen) Außendurchmesser des zu führenden Versorgungshohlkörpers zumindest größer als 1,1 sein, bevorzugt zumindest größer als 1,5, insbesondere bevorzugt zumindest größer als 2. Ferner kann das Verhältnis des (minimalen) Innendurchmessers einer Öse zu dem (minimalen) Außendurchmesser des zu führenden Versorgungshohlkörpers zumindest kleiner als 10 sein, bevorzugt zumindest kleiner als 5, insbesondere bevorzugt zumindest kleiner als 4. Hierdurch kann der Versorgungshohlkörper mit Spiel an der Ankerverbindung entlang geführt werden. In einfacher Weise kann eine ausreichende Kopplung und gleichzeitig eine quasi berührungslose Versorgungshohlkörperführung bereitgestellt werden. Das Risiko von Beschädigungen des Versorgungshohlkörpers kann reduziert werden.

Gemäß einer weiteren Ausführungsform des anmeldungsgemäßen Ankersystems kann - bei einer Ankerkette als Ankerverbindung - zwischen zwei benachbart angeordneten Ösen zwischen einem und zehn Kettenglieder/n ohne eine (an diesem mindestens einem Kettenglied angeordnete) Öse vorgesehen sein, bevorzugt zwischen einem und fünf Kettenglieder/n, insbesondere bevorzugt zwischen einem und zwei Kettenglieder In. Besonders bevorzugt kann jedes zweite Kettenglied (bei einem Seil kann ein analoger Abstand vorgesehen sein) mit einer Öse versehen sein. Hierdurch kann sichergestellt werden, dass der Versorgungshohlkörper ausreichend nah entlang der (nahezu) gesamten Längserstreckung der Ankerkette in sicherer Weise geführt werden kann.

Bevorzugt kann die Spülanordnung über zwei oder mehr Ausgangsdüsen verfügen. Gemäß einer weiteren Ausführungsform des anmeldungsgemäßen Ankersystems kann die mindestens eine Ausgangsdüse in einem Verankerungszustand der Ankervorrichtung im Wesentlichen nach unten (also in einer vertikalen von der Wasseroberfläche wegweisenden Richtung) gerichtet sein. Vorzugsweise kann die mindestens eine Ausgangsdüse an bzw. in einer Unterseite des Ankergrundkörpers angeordnet sein, vorzugsweise mittig an der Unterseite. Bei anderen Varianten der Anmeldung können auch zwei oder mehr Ausgangsdüsen an der Unterseite angeordnet sein.

Alternativ oder zusätzlich kann die mindestens eine Ausgangsdüse in einem Verankerungszustand der Ankervorrichtung im Wesentlichen in eine horizontale Richtung gerichtet sein. Vorzugsweise kann die mindestens eine Ausgangsdüse an bzw. in einer Seitenwand des Ankergrundkörpers angeordnet sein.

Gemäß einer besonders bevorzugten Ausführungsform des anmeldungsgemäßen Ankersystems können zumindest zwei in im Wesentlichen entgegengesetzte horizontale Richtungen gerichtete Ausgangsdüsen an bzw. in der Ankervorrichtung vorgesehen sein. Insbesondere können die zumindest zwei Ausgangsdüsen an gegenüberliegenden Seitenwänden angeordnet sein. Eine entsprechende Anordnung der Ausgangsdüsen ist insbesondere für einen Freispülvorgang bevorzugt.

Vorzugsweise kann eine Mehrzahl von in unterschiedliche horizontale Richtungen gerichtete Ausgangsdüsen angeordnet sein, die in einer im Wesentlichen gleichen horizontalen Ebene liegend vorzugsweise gleiche Winkel (zwischen jeweils benachbarten Ausgangsdüsen) zueinander aufweisen können. Dies meint beispielsweise: Bei zwei Düsen kann ein Winkel von im Wesentlichen 180° zwischen zwei benachbarten Düsen vorgesehen sein. Bei drei Düsen kann ein Winkel von im Wesentlichen 120° zwischen zwei benachbarten Düsen vorgesehen sein. Bei vier Düsen kann ein Winkel von im Wesentlichen 90° zwischen zwei benachbarten Düsen vorgesehen sein. Etc.

Gemäß einer besonders bevorzugten Ausführungsform des anmeldungsgemäßen Ankersystems kann die Spülanordnung in einem Freispülmodus und in einem Einspülmodus betreibbar sein. Anders ausgedrückt kann eine entsprechende Ankervorrichtung mittels der Spülanordnung sowohl (erneut) eingegraben als auch ausgegraben werden.

In dem Freispülmodus kann die Spülanordnung derart eingerichtet sein, dass die mindestens eine nach unten gerichtete Ausgangsdüse und die mindestens eine in eine horizontale Richtung gerichtete Ausgangsdüse (vorzugsweise zwei in entgegengesetzte horizontale Richtungen ausgerichtete Ausgangsdüsen) das Spülfluid ausgeben. Vorzugsweise können in diesem Betriebsmodus sämtliche Ausgangsdüsen von der mindestens einen Eingangsöffnung über einen oder mehrere Fluidkanäle mit Spülfluid versorgt werden, derart, dass das Spülfluid (gleichmäßig) durch sämtliche Ausgangsdüsen ausgestoßen wird.

Es ist erkannt worden, dass für eine Wiederherstellung einer ausreichenden Verankerung der Ankervorrichtung, also insbesondere zur Unterstützung eines tieferen Eingrabens der Ankervorrichtung, nur die nach unten gerichteten Ausgangsdüsen betrieben werden sollten. Gemäß einer Ausführungsform kann daher vorgesehen sein, dass in dem Einspülmodus die Spülanordnung derart eingerichtet ist, dass nur die mindestens eine nach unten gerichtete Ausgangsdüse das Spülfluid ausgibt (also die in horizontale Richtung(en) gerichtete Düse(n) kein Spülfluid ausgegeben).

Bei anderen Varianten kann die Ausgestaltung der Spülanordnung auch von dem Installationsort des Offshore-Bauwerks abhängen. Wenn ein Installationsgebiet zu einem Erdbebenrisikogebiet zählt, kann eine Ankervorrichtung mit einer Spülanordnung mit Einspülmodus (und Freispülmodus) eingesetzt werden, während in einem Installationsgebiet, in dem (nahezu) keine Erdbeben auftreten (und auch sonst keine Gefahr einer Ausgrabung einer Ankervorrichtung während des Betriebs des Ankersystems besteht), kann die Ankervorrichtung nur über eine Spülanordnung mit Freispülmodus (ohne Einspülmodus) verfügen.

Gemäß einer weiteren Ausführungsform des anmeldungsgemäßen Ankersystems kann das Ankersystem mindestens einen Ventilmechanismus umfassen. Der Ventilmechanismus kann insbesondere in dem mindestens einen Fluidkanal angeordnet sein.

Der Ventilmechanismus kann zumindest zwischen einer Freispülstellung und einer Einspülstellung verstellbar sein. In der Freispülstellung kann das Spülfluid zu der mindestens einen nach unten gerichteten Ausgangsdüse und der mindestens einen in eine horizontale Richtung gerichteten Ausgangsdüse strömen. In der Einspülstellung kann das Spülfluid nur zu der mindestens einen nach unten gerichteten Ausgangsdüse strömen kann (nicht jedoch zu den horizontal ausgerichteten Ausgangsdüsen).

Der Ventilmechanismus kann insbesondere ein mechanisch steuerbarer Mechanismus sein. Beispielsweise kann ein (vorzugsweise entlang des Versorgungshohlkörpers geführter) Seilmechanismus vorgesehen sein, der eine Verstellung des Ventilmechanismus zumindest zwischen der Einspülstellung und der Freispülstellung ermöglicht. Der Seilmechanismus kann insbesondere von dem Offshore-Bauwerk oder einem Wasserfahrzeug betätigbar sein. Die Betätigung kann insbesondere von einem Nutzer ausgelöst werden. Es versteht sich, dass andere Ventilmechanismen und/oder Steuermechanismen denkbar sind. Wenn beispielsweise ohnehin eine Kommunikationsverbindung zu einem in der Ankervorrichtung vorgesehenen Sensor (oder dergleichen) vorhanden ist, kann hierüber auch eine Ansteuerung des Ventilmechanismus erfolgen.

Insbesondere als Alternative zu dem Ventilmechanismus (aber auch zusätzlich hierzu), kann, gemäß einer weiteren Ausführungsform des anmeldungsgemäßen Ankersystems die Spülanordnung (der Ankervorrichtung) mindestens eine erste mit (mindestens einer ersten nach unten gerichteten Ausgangsdüse und) mindestens einer ersten in eine horizontale Richtung gerichtete Ausgangsdüse über mindestens einen ersten Fluidkanal verbundene Eingangsöffnung aufweisen. Die Spülanordnung (dieser Ankervorrichtung) kann eine zweite mit mindestens einer zweiten nach unten gerichteten Ausgangsdüse über mindestens einen zweiten Fluidkanal verbundene Eingangsöffnung aufweisen.

Bei dieser Ausführungsform kann ein erster länglicher Versorgungshohlkörper vorgesehen sein, der mit der ersten Eingangsöffnung verbunden ist, und ein zweiter Versorgungshohlkörper, der mit der zweiten Eingangsöffnung verbunden ist. Abhängig davon, ob ein Einspülvorgang oder ein Freispülvorgang erfolgen soll, kann das Spülfluid über den ersten Versorgungshohlkörper der mindestens einen ersten Ausgangsdüse und/oder über den zweiten Versorgungshohlkörper der mindestens einen zweiten Ausgangsdüse zugeführt werden. Bei einem Einspülvorgang wird insbesondere nur über den zweiten Versorgungshohlkörper Spülfluid zugeführt, während bei einem Einspülvorgang nur beiden Versorgungshohlkörpern Spülfluid zugeführt wird. Wenn die Spülanordnung der Ankervorrichtung mindestens eine erste mit mindestens einer ersten nach unten gerichteten Ausgangsdüse und mindestens einer ersten in eine horizontale Richtung gerichteten Ausgangsdüse über mindestens einen ersten Fluidkanal verbundene Eingangsöffnung aufweist, kann das Spülfluid bei einem Freispülvorgang auch nur über den ersten Versorgungshohlkörper zugeführt werden.

Ohne Notwendigkeit eines Ventilmechanismus (der ggf. auch nach 20 Jahren noch funktionsfähig sein sollte) kann eine Spülanordnung bereitgestellt werden, die in zwei unterschiedlichen Betriebsmodi betrieben werden kann.

Erfindungsgemäß weist die mindestens eine Ausgangsdüse ein öffnenbares Verschlusselement auf.

Es ist erkannt worden, dass im Laufe der Betriebszeit einer Ankervorrichtung die mindestens eine Ausgangsdüse mit dem Material des die Ankervorrichtung umgebenden Unterwasserbodens verstopft werden kann. Dies kann die Funktionsfähigkeit der Spülanordnung zumindest beeinträchtigen. Um dieses Risiko zumindest zu reduzieren, wird vorgeschlagen, die mindestens eine Ausgangsdüse mit einem Verschlusselement zu versehen, welches bei Bedarf, also wenn ein Spülvorgang durchgeführt werden soll, geöffnet werden kann. Insbesondere kann das Verschlusselement an bzw. in der Ausgangsöffnung der Ausgangsdüse angeordnet sein und so insbesondere das Eindringen von Bodenmaterial in die Ausgangsdüse in einem geschlossenen Zustand verhindern.

Grundsätzlich kann das mindestens eine öffnenbare Verschlusselement beliebig gestaltet sein, so lange dieses bei Bedarf zumindest einmalig geöffnet werden kann. Gemäß einer bevorzugten Ausführungsform des anmeldungsgemäßen Ankersystems kann das öffnenbare Verschlusselement eingerichtet sein, derart, dass das öffnenbare Verschlusselement bei einem Überschreiten eines bestimmten Fluiddruckgrenzwerts (gemessen vor dem öffnenbare Verschlusselement) öffnet. Anders ausgedrückt, übersteigt das unter Druck in die Spülvorrichtung eingeleitete Spülfluid einen bestimmten Fluiddruckgrenzwert, dann öffnet das Verschlusselement, so dass das Spülfluid ausgestoßen wird. Der Fluiddruckgrenzwert bzw. das entsprechende Verschlusselement wird insbesondere abhängig von den Druckbedingungen an dem Installationsort der Ankervorrichtung (insbesondere abhängig von der Wassertiefe) und dem erzeugbaren Spülfluiddruck gewählt.

Insbesondere für den Fall, dass die Spülanordnung nur einmalig (z.B. für einen Freispülvorgang) verwendet werden soll, kann als öffnenbares Verschlusselement eine Berstscheibe bzw. eine Berstmembran vorgesehen sein, die bei einem Übersteigen des genannten Fluiddruckgrenzwerts zerstört wird, so dass das Spülfluid ausgestoßen wird. Dies ermöglicht ein Abdecken der Düsenöffnung mit besonders einfachen Mitteln. Hierbei ist durch Erneuern oder Austausch der Berstscheibe bzw. der Berstmembran eine erneute Verwendung der Spülanordnung denkbar.

Insbesondere für den Fall, dass die Spülanordnung mehrmals (z.B. für Einspülvorgänge und einen Freispülvorgang) verwendet werden soll, kann ein mechanischer Mechanismus (z.B. Klappenmechanismus) mit einem Rückstellelement als öffnenbares Verschlusselement vorgesehen sein. Ein derartiges Verschlusselement ermöglicht insbesondere, dass die Öffnung nach einem öffnen des Verschlusselements wieder verschlossen werden kann. Übersteigt insbesondere die durch den Spülfluiddruck auf den Mechanismus (z.B. die Klappe) ausgeübte Kraft die durch das Rückstellelement ausgeübte Kraft, wird das Verschlusselement geöffnet. Unterschreitet dann der Spülfluiddruck bzw. die resultierende Kraft die Rückstellkraft, so bewirkt das Rückstellelement ein (erneutes) Schließen des Verschlusselements. Es versteht sich, dass ähnlich operierende andere Mechanismen eingesetzt werden können.

Ein weiterer Gegenstand der Anmeldung ist ein Ankerset. Das Ankerset umfasst mindestens ein zuvor beschriebenes Ankersystem (insbesondere nach Anspruch 1). Das Ankerset umfasst mindestens einen mit mindestens einer Eingangsöffnung einer Spülanordnung einer Ankervorrichtung des Ankersystems verbindbaren länglichen (insbesondere vorbeschriebenen) Versorgungshohlkörper.

Ein weiterer Aspekt der Anmeldung ist ein Verfahren zum Spülen, insbesondere Freispülen oder Einspülen, einer Ankervorrichtung eines zuvor beschriebenen Ankersystems. Das Verfahren umfasst:
- Injizieren, unter Druck, eines Spülfluids in mindestens einen mit mindestens einer Eingangsöffnung einer Spülanordnung der Ankervorrichtung des Ankersystems verbundenen länglichen Versorgungshohlkörper.

Das Verfahren dient insbesondere der Durchführung eines vorbeschriebenen Spülvorgangs.

Ein noch weiterer Aspekt der Anmeldung ist eine Verwendung eines zuvor beschriebenen Ankersystems zum Freispülen mindestens einer Ankervorrichtung des Ankersystems und/oder zum Einspülen mindestens einer Ankervorrichtung des Ankersystems.

Ein weiterer Aspekt der Anmeldung ist ein Offshore-System, umfassend mindestens ein Offshore-Bauwerk, insbesondere ein schwimmfähiges Offshore-Bauwerk, und mindestens ein zuvor beschriebenes Ankersystem.

Die Merkmale der Ankersysteme, Ankersets, Verfahren, Verwendungen und Offshore-Systeme sind frei miteinander kombinierbar. Insbesondere können Merkmale der Beschreibung und/oder der abhängigen Ansprüche, auch unter vollständiger oder teilweiser Umgehung von Merkmalen der unabhängigen Ansprüche, in Alleinstellung oder frei miteinander kombiniert eigenständig erfinderisch sein.

Es gibt nun eine Vielzahl von Möglichkeiten, das anmeldungsgemäße Ankersystem, das anmeldungsgemäße Ankerset, das anmeldungsgemäße Verfahren, das anmeldungsgemäße Offshore-System und die anmeldungsgemäße Verwendung eines Ankersystems auszugestalten und weiterzuentwickeln. Hierzu sei einerseits verwiesen auf die den unabhängigen Patentansprüchen nachgeordneten Patentansprüche, andererseits auf die Beschreibung von Ausführungsbeispielen in Verbindung mit der Zeichnung. In der Zeichnung zeigt:
- Fig. 1: eine schematische Ansicht eines Ausführungsbeispiels eines Ankersystems gemäß der vorliegenden Anmeldung,
- Fig. 2: eine schematische Ansicht eines Ausführungsbeispiels eines Offshore-Systems gemäß der vorliegenden Anmeldung mit einem weiteren Ausführungsbeispiel eines Ankersystems gemäß der vorliegenden Anmeldung,
- Fig. 3: eine schematische Teilansicht eines weiteren Ausführungsbeispiels eines Ankersystems gemäß der vorliegenden Anmeldung,
- Fig. 4: eine schematische Teilansicht eines weiteren Ausführungsbeispiels eines Ankersystems gemäß der vorliegenden Anmeldung,
- Fig. 5: eine schematische Teilansicht eines weiteren Ausführungsbeispiels eines Ankersystems gemäß der vorliegenden Anmeldung,
- Fig. 6: eine schematische Ansicht eines weiteren Ausführungsbeispiels eines Ankersystems gemäß der vorliegenden Anmeldung,
- Fig. 7: eine schematische Ansicht eines weiteren Ausführungsbeispiels eines Ankersystems gemäß der vorliegenden Anmeldung, und
- Fig. 8: ein Diagramm eines Ausführungsbeispiels eines Verfahrens gemäß der vorliegenden Anmeldung.

In den Figuren werden für gleiche Elemente gleiche Bezugszeichen verwendet. Ferner bezeichnet nachfolgend z die vertikale Richtung und x die horizontale Richtung.

Die Figur 1 zeigt eine schematische (Schnitt-) Ansicht eines Ausführungsbeispiels eines Ankersystems 100 gemäß der vorliegenden Anmeldung. Das Ankersystem 100 umfasst mindestens eine Ankervorrichtung 102 mit mindestens einem Ankergrundkörper 104. Anmeldungsgemäß umfasst die Ankervorrichtung 102 mindestens eine Spülanordnung.

Wie aus der Figur 1 zu erkennen ist, kann die mindestens eine Spülanordnung 106 in dem Ankergrundkörper 104 (z.B. gebildet aus Metall, wie Stahl, und/oder Beton) integriert sein. Die Spülanordnung 106 weist mindestens eine Eingangsöffnung 108 auf, um Spülfluid zu erhalten. Anders ausgedrückt kann die Spülanordnung 106 mit Spülfluid über die Eingangsöffnung 108 versorgt werden.

Über mindestens einen durch den Ankergrundkörper 104 (bei anderen Varianten kann dieser auch zumindest teilweise an einer Außenwand des Ankergrundkörpers entlang verlaufen) verlaufenden Fluidkanal 112 kann das Spülfluid zu der mindestens einen Ausgangsdüse 110 strömen. Die Ausgangsdüse 110 ist insbesondere in eine horizontale Richtung x ausgerichtet und vorliegend an einer Seitenwand 138 des Ankergrundkörpers 104 angeordnet.

Wie zu erkennen ist, stellt die Ausgangsdüse 110 insbesondere den Übergang von dem mindestens einen Fluidkanal 112 zu der Umgebung (z.B. Unterwasserboden) der Ankervorrichtung 102 dar. Insbesondere wird der Übertritt der Fluidkanalströmung in die Umgebung durch die Ausgangsdüse 110 beeinflusst. Vorzugsweise kann die Ausgangsdüse 110 derart gebildet sein, dass das Spülfluid (aufgrund des Druckgefälles) beschleunigt wird und insbesondere mit einer hohen Geschwindigkeit für einen Spülvorgang ausgestoßen wird. Insbesondere kann ein kegelförmiger Fluidstrahl (wie in der Figur 1 angedeutet) ausgestoßen werden.

Die Form des Ankergrundkörpers 104 ist vorliegend (und auch in den weiteren Ausführungsformen) zu Gunsten einer besseren Übersicht lediglich schematisch dargestellt. Beispielhafte und nicht abschließende Ankervorrichtungen, die mindestens eine (anmeldungsgemäße) Spülanordnung 106 umfassen können, sind Gewichtsanker ("dead weight"), Rammpfähle ("driven pile"), Torpedoanker, Schleppanker ("drag anchor"), Saugpfähle ("suction piles") und vertikale Lastanker ("vertical load anchor"). Insbesondere kann in jeder dieser Ankervorrichtungen eine anmeldungsgemäße Spülanordnung angebaut oder eingebaut sein, insbesondere integriert sein.

Die Figur 2 zeigt eine schematische Ansicht eines Ausführungsbeispiels eines Offshore-Systems 201 gemäß der vorliegenden Anmeldung mit einem weiteren Ausführungsbeispiel eines Ankersystems 200 gemäß der vorliegenden Anmeldung. Zur Vermeidung von Wiederholungen werden nachfolgend im Wesentlichen nur die Unterschiede zu dem vorherigen Ausführungsbeispiel erläutert und ansonsten auf die vorherigen Ausführungen verwiesen.

Das Offshore-System 201 umfasst vorliegend mindestens ein schwimmfähiges Offshore-Bauwerk 226, das durch mindestens ein Ankersystem 200, vorzugsweise durch zumindest zwei Ankerkettensysteme (besonders bevorzugt können vier Ankersysteme 200 vorgesehen sein) an dem Unterwasserboden 214 befestigt, insbesondere verankert ist. Hierbei bezeichnet das Bezugszeichen 216 die Bodenoberfläche, insbesondere Meeresbodenoberfläche, das Bezugszeichen 218 die Wasseroberfläche bzw. Wasserlinie, insbesondere Meeresoberfläche und das Bezugszeichen 219 die Fluidstromrichtung bei einem Spülvorgang.

Das Offshore-Bauwerk 226 ist insbesondere ein schwimmendes Offshore-Bauwerk 228 mit einer auf mindestens einem Schwimmkörper 230 angeordneten Windkraftanlage 228.

Vorliegend ist an dem Schwimmkörper 230 ein Ende einer Ankerverbindung 234 befestigt. Das andere Ende der Ankerverbindung 234 ist an einer Ankervorrichtung 202 befestigt, insbesondere an dem Ankergrundkörper 204. Es versteht sich, dass auch zwei oder mehr Ankerverbindungen angeordnet sein können.

Beispielhaft ist die Ankerverbindung vorliegend eine Ankerkette 234. Es versteht sich, dass alternativ oder zusätzlich ein Ankerseil als Ankerverbindung vorgesehen sein kann.

Bei weiteren Varianten der Anmeldung können an einer Ankervorrichtung (z.B. in Form eines Fundaments) mehrere Offshore-Bauwerke befestigt sein, beispielsweise vier Offshore-Bauwerke.

Bei weiteren Varianten der Anmeldung kann eine Ankervorrichtung über eine (nicht gezeigte) Überwachungseinrichtung verfügen. Die Überwachungseinrichtung ist insbesondere zum Überwachen des strukturellen und/oder mechanischen Zustands einer Ankervorrichtung eingerichtet und kann beispielsweise mindestens einen Sensor (z.B. Bewegungssensor, Erschütterungssensor etc.) umfassen. Hierdurch kann insbesondere detektiert werden, ob die Ankervorrichtung (wieder) eingespült werden muss. Dies kann beispielsweise der Fall sein, wenn (z.B. durch die Sensorsignale) festgestellt wird, dass sich die Ankervorrichtung zu sehr gelockert (mindestens ein geeigneter Grenzwert kann festgelegt sein) und/oder zu sehr (mindestens ein geeigneter Grenzwert kann festgelegt sein) angehoben hat.

Wie zu erkennen ist, umfasst das Ankersystem 200 mindestens einen länglichen Versorgungshohlkörper 220. Der längliche Versorgungshohlkörper 220 ist beispielhaft ein Schlauch 220. Es versteht sich, dass alternativ oder zusätzlich ein Rohr oder dergleichen vorgesehen sein kann.

Der längliche Versorgungshohlkörper 220 dient der Versorgung der Spülanordnung 206 mit Spülfluid. Hierzu kann ein Ende 224 des länglichen Versorgungshohlkörpers 220 (zumindest temporär) mit einer (mobilen) Druckbeaufschlagungsvorrichtung 232 insbesondere fluiddicht verbunden sein. Beispielsweise kann eine Hochdruckpumpe 232 vorgesehen sein, welche Meerwasser und/oder Luft ansaugt und unter Druck durch den Versorgungshohlkörper 220 als Spülfluid an die Spülanordnung weiterleitet. Hierzu ist das andere Ende 222 des Versorgungshohlkörpers 220 insbesondere fluiddicht mit der Eingangsöffnung 208 verbunden.

Wie zu erkennen ist, befindet sich das obere Ende 224 des Versorgungshohlkörper 220 vorzugsweise oberhalb der Wasserlinie 218, insbesondere in oder an dem Offshore-Bauwerk 226. Beispielhaft kann die Druckbeaufschlagungsvorrichtung 232 zumindest bei Bedarf, also wenn ein Spülvorgang erfolgen soll, temporär in oder an dem Offshore-Bauwerk 226 angeordnet sein. Bei anderen Varianten der Anmeldung kann die Druckbeaufschlagungsvorrichtung auch auf einem Wasserfahrzeug angeordnet sein.

Der mindestens eine längliche Versorgungshohlkörper 220 wird insbesondere durch mindestens eine Versorgungshohlkörperführung 236 entlang der Ankerverbindung 234 geführt, wie beispielhaft noch näher mit Hilfe der Figur 3 erläutert wird.

Vorliegend umfasst die Spülanordnung 206 (zumindest) zwei in im Wesentlichen entgegengesetzte horizontale Richtungen x gerichtete Ausgangsdüsen 210.1, 210.2, die an bzw. in der Ankervorrichtung 202 vorgesehen sind. Insbesondere können die zumindest zwei Ausgangsdüsen 210.1, 210.2 an gegenüberliegenden Seitenwänden 238.1, 238.2 des Ankergrundkörpers 204 angeordnet sein.

Die Ankervorrichtung 202 ist vorliegend in einem Verankerungszustand dargestellt. In diesem Zustand ist die Ankervorrichtung 202 zumindest teilweise, vorzugsweise überwiegend (wie dargestellt), beispielsweise vollständig, in dem Unterwasserboden 214 vergraben bzw. eingebunden. Wie zu erkennen ist, können zumindest die Ausgangsdüsen 210.1, 210.2 vollständig von dem Bodenmaterial 214 umgeben sein.

Die Figur 3 zeigt eine schematische Teilansicht eines weiteren Ausführungsbeispiels eines Ankersystems 300 gemäß der vorliegenden Anmeldung. Zur Vermeidung von Wiederholungen werden nachfolgend im Wesentlichen nur die Unterschiede zu den vorherigen Ausführungsbeispielen erläutert und ansonsten auf die vorherigen Ausführungen verwiesen.

Wie zu erkennen ist, ist an der als Ankerkette 334 gebildeten Ankerverbindung 334 eine Versorgungshohlkörperführung 336 befestigt, die in dem dargestellten bevorzugten Ausführungsbeispiel insbesondere durch eine Mehrzahl von ringförmigen Ösen 336 gebildet ist. Eine Öse 336 kann beispielsweise mittels Schweißen, Löten etc. an einem Kettenglied 342.1, 342.3 befestigt sein. Eine (mechanische) Kopplung zwischen Ankerkette 334 und Versorgungshohlkörper 320 kann dadurch erreicht werden, dass der zu führende Versorgungshohlkörper 320 durch die jeweilige Öffnung der Mehrzahl von Ösen 336 (im befestigten Zustand) geführt ist. In einfacher und sicherer Weise kann ein zu führender Versorgungshohlkörper 320 unmittelbar benachbart zu der Ankerkette 333 geführt werden.

Insbesondere ist die Versorgungshohlkörperführung 336 derart eingerichtet, dass der Versorgungshohlkörper 320 mit einem maximalen Abstand 346 (vorzugsweise kleiner als 0,1 m) entlang der Ankerkette 334 geführt wird.

Vorzugsweise kann das Verhältnis des (minimalen) Innendurchmessers 348 einer Öse 336 zu dem (minimalen) Außendurchmesser 344 des zu führenden Versorgungshohlkörpers 320 zumindest größer als 1,1 sein, bevorzugt zumindest größer als 1,5, insbesondere bevorzugt zumindest größer als 2.

Ferner kann das Verhältnis des (minimalen) Innendurchmessers 348 einer Öse 336 zu dem (minimalen) Außendurchmesser 344 des zu führenden Versorgungshohlkörpers 320 zumindest kleiner als 10 sein, bevorzugt zumindest kleiner als 5, insbesondere bevorzugt zumindest kleiner als 4. Hierdurch kann der Versorgungshohlkörperführung 320 mit Spiel an der Ankerkette 334 entlang geführt werden. Das Risiko von Beschädigungen des Versorgungshohlkörpers 320 kann reduziert werden.

Insbesondere wird bei einer derartigen Versorgungshohlkörperführung 336 erreicht, dass der Versorgungshohlkörperführung 320 entlang der Ankerkette 334 geführt werden kann, ohne dass Spannungszustände auftreten, die den Versorgungshohlkörper 320 beschädigen, insbesondere zerreißen könnten, da der Versorgungshohlkörper 320 innerhalb einer Öse 336 beweglich gelagert ist. Anders ausgedrückt ermöglicht insbesondere das Vorsehen von Ösen 336 eine quasi berührungslose Entlangführung des Versorgungshohlkörpers 320 an der Ankerkette 334.

Wie ferner zu erkennen ist, ist zwischen zwei benachbart angeordneten Ösen 336 (genau) ein Kettenglied 342.2 ohne eine an diesem mindestens einem Kettenglied 342.2 angeordnete Öse vorgesehen. Anders ausgedrückt kann im vorliegenden bevorzugten Beispiel jedes zweite Kettenglied 342.1, 342.3 mit einer Öse 336 versehen sein. Hierdurch kann der maximale Abstand zwischen Versorgungshohlkörper 320 und Ankerkette 334 besonders klein (keiner als 0,05 m) gehalten werden. Es versteht sich, dass bei anderen Varianten auch nur jedes dritte Kettenglied, jedes vierte Kettenglied etc. mit einer Öse versehen sein kann.

Die Figur 4 zeigt eine schematische (Schnitt-) Teilansicht eines weiteren Ausführungsbeispiels eines Ankersystems 400 gemäß der vorliegenden Anmeldung. Zur Vermeidung von Wiederholungen werden nachfolgend im Wesentlichen nur die Unterschiede zu den vorherigen Ausführungsbeispielen erläutert und ansonsten auf die vorherigen Ausführungen verwiesen.

Bei diesem Ausführungsbeispiel ist ein (einmalig) öffnenbares Verschlusselement 450 an bzw. in der Ausgangsöffnung der Ausgangsdüse 410 angeordnet. Das Verschlusselement 450 verhindert in dem dargestellten geschlossenen Zustand, dass das Umgebungsmaterial, insbesondere Sediment, in die Ausgangsdüse 410 eintreten und diese verstopfen kann.

Vorliegend ist das Verschlusselement 450 beispielhaft als Berstscheibe 450 gebildet. Diese zerbirst, wenn der im Fluidkanal 412 anliegende Fluiddruck oberhalb des Fluiddruckgrenzwerts der Berstscheibe 450 liegt. Eine Berstscheibe kann insbesondere bei Ausgangsdüsen 410 eingesetzt werden, die (ausschließlich) dem Freispülen der Ankervorrichtung 402 dienen.

Die Figur 5 zeigt eine schematische (Schnitt-) Teilansicht eines weiteren Ausführungsbeispiels eines Ankersystems 500 gemäß der vorliegenden Anmeldung. Zur Vermeidung von Wiederholungen werden nachfolgend im Wesentlichen nur die Unterschiede zu den vorherigen Ausführungsbeispielen erläutert und ansonsten auf die vorherigen Ausführungen verwiesen.

Vorliegend ist das Verschlusselement 550 beispielhaft als Klappenmechanismus 550 mit einem Rückstellelement 552 gebildet. Übersteigt die durch den Spülfluiddruck auf den Mechanismus 550 (z.B. die Klappe 550) ausgeübte Kraft die durch das Rückstellelement 552 auf den Klappmechanismus in entgegengesetzte Richtung ausgeübte Kraft, wird das Verschlusselement 550 geöffnet.

Unterschreitet dann der Spülfluiddruck bzw. die hieraus resultierende Kraft die Rückstellkraft, so bewirkt das Rückstellelement 552 ein (erneutes) Schließen des Verschlusselements 550. Es versteht sich, dass ähnlich operierende andere Mechanismen eingesetzt werden können. Ein solcher Mechanismus kann insbesondere bei Ausgangsdüsen 510 eingesetzt werden, die zumindest auch einem Einspülen der Ankervorrichtung 502 dienen und insbesondere mehrmals genutzt werden sollen.

Die Figur 6 zeigt eine schematische (Schnitt-) Ansicht eines weiteren Ausführungsbeispiels eines Ankersystems 600 gemäß der vorliegenden Anmeldung. Zur Vermeidung von Wiederholungen werden nachfolgend im Wesentlichen nur die Unterschiede zu den vorherigen Ausführungsbeispielen erläutert und ansonsten auf die vorherigen Ausführungen verwiesen.

Die Ankervorrichtung 602 umfasst eine Spülanordnung 606, die sowohl ein Einspülen als auch ein Freispülen der Ankervorrichtung 602 ermöglicht. Anders ausgedrückt kann die vorliegende Spülanordnung 602 in einem Freispülmodus und in einem Einspülmodus betrieben werden.

Die Spülanordnung 606 der Ankervorrichtung 602 weist vorliegend mindestens eine erste mit mindestens einer ersten nach unten gerichteten Ausgangsdüse 610.1 (diese kann bei anderen Varianten der Anmeldung auch entfallen) und mindestens einer ersten in eine horizontale Richtung gerichteten Ausgangsdüse 611.1 (vorliegend zwei an gegenüberliegenden Seiten angeordnete Ausgangsdüsen 611.1) über mindestens einen ersten Fluidkanal 612.1 verbundene Eingangsöffnung 608.1 auf. Ein erster länglicher Versorgungshohlkörper 620.1 ist insbesondere vorgesehen, der mit der ersten Eingangsöffnung 608.1 (fluiddicht) verbunden ist.

Die Spülanordnung 606 dieser Ankervorrichtung 602 kann eine zweite mit mindestens einer zweiten nach unten gerichteten Ausgangsdüse 610.2 über mindestens einen zweiten Fluidkanal 612.2 verbundene Eingangsöffnung 608.2 aufweisen. Ferner kann ein zweiter Versorgungshohlkörper 620.2 vorgesehen sein, der mit der zweiten Eingangsöffnung 608.2 verbunden ist.

Abhängig davon, ob ein Einspülvorgang oder ein Freispülvorgang erfolgen soll, kann das Spülfluid über den ersten Versorgungshohlkörper 620.1 der mindestens einen ersten Ausgangsdüse 610.1, 611.1 oder über den zweiten Versorgungshohlkörper 620.2 der mindestens einen zweiten Ausgangsdüse 610.2 zugeführt werden (oder über beide Versorgungshohlkörper 620.1, 620.2, insbesondere wenn keine ersten nach unten gerichteten Ausgangsdüsen 610.1 vorhanden sind).

Wie zu erkennen ist, können der erste und der zweite Versorgungshohlkörper 620.1, 620.2 entlang der mindestens einen Ankerverbindung 634 unter Nutzung von (vorbeschriebenen) Versorgungshohlkörperführungen 636.1, 636.2 geführt sein.

Ferner sind vorliegend die Ausgangsdüsen 611.1, 611.2 in horizontale Richtung x ausgerichtet und insbesondere in den Seitenwänden 638.1, 638.2 angeordnet. Die Ausgangsdüsen 610.1, 610.2 sind in dem vorliegenden Beispiel nach unten gerichtet und insbesondere in dem Boden 638.3 des Ankergrundkörpers 604 angeordnet.

Die Figur 7 zeigt eine schematische Ansicht eines weiteren Ausführungsbeispiels eines Ankersystems 700 gemäß der vorliegenden Anmeldung. Zur Vermeidung von Wiederholungen werden nachfolgend im Wesentlichen nur die Unterschiede zu den vorherigen Ausführungsbeispielen erläutert und ansonsten auf die vorherigen Ausführungen verwiesen.

Insbesondere ist vorliegend ein Ventilmechanismus 760 vorgesehen, der es erlaubt, die Spülanordnung 706 in einem Freispülmodus und in einem Einspülmodus zu betreiben. Der Ventilmechanismus 760 ist vorliegend beispielhaft als verstellbarer Klappenmechanismus 760 ausgebildet.

Der Ventilmechanismus 760 kann zumindest zwischen einer Freispülstellung und einer (in der Figur 7 dargestellten) Einspülstellung verstellbar sein.

In der Freispülstellung kann das Spülfluid zu der mindestens einen nach unten gerichteten Ausgangsdüse 710.2 und der mindestens einen in eine horizontale Richtung gerichtete Ausgangsdüse 710.1 durch den mindestens einen Fluidkanal 712 strömen.

In der dargestellten Einspülstellung kann das Spülfluid nur zu der mindestens einen nach unten gerichteten Ausgangsdüse 710.2 strömen. Der Fluidweg zu der mindestens einen in eine horizontale Richtung gerichteten Ausgangsdüse 710.1 ist in der Einspülstellung durch den Ventilmechanismus 760 gesperrt.

Es versteht sich, dass zwei oder mehr nach unten gerichtete Ausgangsdüsen vorgesehen sein können, zu denen das Spülfluid in einer Einspülstellung strömen kann. Wie zu erkennen ist, ist jedoch der Fluidpfad zu den horizontal ausgerichteten Ausgangsdüsen 710.1 durch den Ventilmechanismus 760 blockiert.

Der Ventilmechanismus 760 kann insbesondere ein mechanisch ansteuerbarer Mechanismus sein. Beispielsweise kann ein (z.B. entlang des Versorgungshohlkörpers geführter) Seilmechanismus 762 vorgesehen sein, der eine Verstellung des Ventilmechanismus 760 zumindest zwischen den genannten Stellungen ermöglicht. Der Seilmechanismus 762 kann insbesondere von dem Offshore-Bauwerk oder einem Wasserfahrzeug betätigbar sein. Die Betätigung kann insbesondere von einem Nutzer ausgelöst werden. Es versteht sich, dass andere Ventilmechanismen denkbar sind.

Die Figur 8 zeigt ein Diagramm eines Ausführungsbeispiels eines Verfahrens gemäß der vorliegenden Anmeldung. Vorzugsweise kann mit dem Verfahren ein Ankersystem nach einem der vorherigen Ausführungsbeispiele betrieben werden

In einem optionalen ersten Schritt 801 erfolgt ein Koppeln einer (mobilen) Druckbeaufschlagungsvorrichtung mit mindestens einem Versorgungshohlkörper. Insbesondere kann eine mobile Druckbeaufschlagungsvorrichtung zunächst bereitgestellt werden, beispielsweise durch ein Wasserfahrzeug oder einen Hubschrauber.

In Schritt 802 erfolgt ein Injizieren, unter Druck, eines Spülfluids in den mit mindestens einer Eingangsöffnung einer Spülanordnung der Ankervorrichtung des Ankersystems verbundenen länglichen Versorgungshohlkörper. Anders ausgedrückt erfolgt ein Durchführen eines Spülvorgangs, wie ein Freispülvorgang oder ein Einspülvorgang.

Anschließend kann die Druckbeaufschlagungsvorrichtung wieder demontiert werden. Zudem kann eine freigespülte Ankervorrichtung gehoben werden.

## Patentansprüche

1. Ankersystem (100, 200, 300, 400, 500, 600, 700) zum Verankern eines Offshore-Bauwerks (226), insbesondere eines schwimmfähigen Offshore-Bauwerks (226), umfassend:
- mindestens eine Ankervorrichtung (102, 202, 402, 502, 602, 702) mit mindestens einem Ankergrundkörper (104, 204, 404, 504, 604, 704),
- mindestens eine in dem Ankergrundkörper (104, 204, 404, 504, 604, 704) angeordnete Spülanordnung (106, 206, 406, 506, 606, 706),
- wobei die Spülanordnung (106, 206, 406, 506, 606, 706) mindestens eine Eingangsöffnung (108, 208, 608, 708) aufweist, eingerichtet zum Erhalten eines Spülfluids,
- wobei die Spülanordnung (106, 206, 406, 506, 606, 706) mindestens eine mit der Eingangsöffnung (108, 208, 608, 708) über einen Fluidkanal (112, 212, 412, 512, 612, 712) verbundene Ausgangsdüse (110, 210, 410, 510, 610, 710) umfasst, eingerichtet zum Ausgeben des erhaltenen Spülfluids,
**dadurch gekennzeichnet, dass**
- die mindestens eine Ausgangsdüse (110, 210, 410, 510, 610, 710) ein öffnenbares Verschlusselement (450, 550) aufweist.

2. Ankersystem (100, 200, 300, 400, 500, 600, 700) nach Anspruch 1, **dadurch gekennzeichnet, dass**
- das Ankersystem (100, 200, 300, 400, 500, 600, 700) mindestens einen mit der Eingangsöffnung (108, 208, 608, 708) verbundenen länglichen Versorgungshohlkörper (220, 320, 620) umfasst, eingerichtet zum Versorgen der Spülanordnung (106, 206, 406, 506, 606, 706) mit dem Spülfluid.

3. Ankersystem (100, 200, 300, 400, 500, 600, 700) nach Anspruch 2, **dadurch gekennzeichnet, dass** das Ankersystem (100, 200, 300, 400, 500, 600, 700) umfasst:
- mindestens eine Ankerverbindung (234, 334, 634), eingerichtet zum Verbinden des Offshore-Bauwerks (226) mit der Ankervorrichtung (102, 202, 402, 502, 602, 702), und
- mindestens eine an der Ankerverbindung (234, 334, 634) befestigte Versorgungshohlkörperführung (236, 336, 636), eingerichtet zum Führen des länglichen Versorgungshohlkörpers (220, 320, 620) entlang der Ankerverbindung (234, 334, 634).

4. Ankersystem (100, 200, 300, 400, 500, 600, 700) nach einem der vorherigen Ansprüche, **dadurch gekennzeichnet, dass**
- die mindestens eine Ausgangsdüse (110, 210, 410, 510, 610, 710) in einem Verankerungszustand der Ankervorrichtung (102, 202, 402, 502, 602, 702) im Wesentlichen nach unten gerichtet ist,
und/oder
- die mindestens eine Ausgangsdüse (110, 210, 410, 510, 610, 710) in einem Verankerungszustand der Ankervorrichtung (102, 202, 402, 502, 602, 702) im Wesentlichen in eine horizontale Richtung gerichtet ist.

5. Ankersystem (100, 200, 300, 400, 500, 600, 700) nach einem der vorherigen Ansprüche, **dadurch gekennzeichnet, dass**
- zumindest zwei in im Wesentlichen entgegengesetzte horizontale Richtungen gerichtete Ausgangsdüsen (110, 210, 410, 510, 610, 710) vorgesehen sind.

6. Ankersystem (100, 200, 300, 400, 500, 600, 700) nach einem der vorherigen Ansprüche, **dadurch gekennzeichnet, dass**
- die Spülanordnung (106, 206, 406, 506, 606, 706) in einem Freispülmodus und in einem Einspülmodus betreibbar ist,
- wobei in dem Freispülmodus die Spülanordnung (106, 206, 406, 506, 606, 706) derart eingerichtet ist, dass die mindestens eine nach unten gerichtete Ausgangsdüse (110, 210, 410, 510, 610, 710) und die mindestens eine in eine horizontale Richtung gerichtete Ausgangsdüse (110, 210, 410, 510, 610, 710) das Spülfluid ausgeben,
- wobei in dem Einspülmodus die Spülanordnung (106, 206, 406, 506, 606, 706) derart eingerichtet ist, dass nur die mindestens eine nach unten gerichtete Ausgangsdüse (110, 210, 410, 510, 610, 710) das Spülfluid ausgibt.

7. Ankersystem (100, 200, 300, 400, 500, 600, 700) nach Anspruch 6, **dadurch gekennzeichnet, dass**
- das Ankersystem (100, 200, 300, 400, 500, 600, 700) mindestens einen Ventilmechanismus (760) umfasst,
- wobei der Ventilmechanismus (760) zumindest zwischen einer Freispülstellung und einer Einspülstellung verstellbar ist,
- wobei in der Freispülstellung das Spülfluid zu der mindestens einen nach unten gerichteten Ausgangsdüse (110, 210, 410, 510, 610, 710) und der mindestens einen in eine horizontale Richtung gerichtete Ausgangsdüse (110, 210, 410, 510, 610, 710) strömen kann, und
- wobei in der Einspülstellung das Spülfluid nur zu der mindestens einen nach unten gerichteten Ausgangsdüse (110, 210, 410, 510, 610, 710) strömen kann.

8. Ankersystem (100, 200, 300, 400, 500, 600, 700) nach Anspruch 6 oder 7,
**dadurch gekennzeichnet, dass**
- die Spülanordnung (106, 206, 406, 506, 606, 706) mindestens eine erste mit mindestens einer ersten in eine horizontale Richtung gerichtete Ausgangsdüse (110, 210, 410, 510, 610, 710) über mindestens einen ersten Fluidkanal (112, 212, 412, 512, 612, 712) verbundene Eingangsöffnung (108, 208, 608, 708) aufweist, und
- die Spülanordnung (106, 206, 406, 506, 606, 706) eine zweite mit mindestens einer zweiten nach unten gerichteten Ausgangsdüse (110, 210, 410, 510, 610, 710) über mindestens eine zweiten Fluidkanal (112, 212, 412, 512, 612, 712) verbundene Eingangsöffnung (108, 208, 608, 708) aufweist.

9. Ankersystem (100, 200, 300, 400, 500, 600, 700) nach einem der vorherigen Ansprüche, **dadurch gekennzeichnet, dass**
- das öffnenbare Verschlusselement (450, 550) eingerichtet ist, derart, dass das öffnenbare Verschlusselement (450, 550) bei einem Überschreiten eines bestimmten Fluiddruckgrenzwert öffnet.

10. Ankerset, umfassend:
- mindestens ein Ankersystem (100, 200, 300, 400, 500, 600, 700) nach Anspruch 1, und
- mindestens einen mit mindestens einer Eingangsöffnung (108, 208, 608, 708) einer Spülanordnung (106, 206, 406, 506, 606, 706) einer Ankervorrichtung (102, 202, 402, 502, 602, 702) des Ankersystems (100, 200, 300, 400, 500, 600, 700) verbindbaren länglichen Versorgungshohlkörper (220, 320, 620).

11. Verfahren zum Spülen, insbesondere Freispülen oder Einspülen, einer Ankervorrichtung (102, 202, 402, 502, 602, 702) eines Ankersystems (100, 200, 300, 400, 500, 600, 700) nach einem der vorherigen Ansprüche 1 bis 9, umfassend:
- Injizieren, unter Druck, eines Spülfluids in mindestens einen mit mindestens einer Eingangsöffnung (108, 208, 608, 708) einer Spülanordnung (106, 206, 406, 506, 606, 706) der Ankervorrichtung (102, 202, 402, 502, 602, 702) des Ankersystems (100, 200, 300, 400, 500, 600, 700) verbundenen länglichen Versorgungshohlkörper (220, 320, 620).

12. Verwendung eines Ankersystems (100, 200, 300, 400, 500, 600, 700) nach einem der vorherigen Ansprüche 1 bis 9 zum Freispülen mindestens einer Ankervorrichtung (102, 202, 402, 502, 602, 702) des Ankersystems (100, 200, 300, 400, 500, 600, 700) und/oder zum Einspülen mindestens einer Ankervorrichtung (102, 202, 402, 502, 602, 702) des Ankersystems (100, 200, 300, 400, 500, 600, 700).

13. Offshore-System (201), umfassend:
- mindestens ein Offshore-Bauwerk (226), insbesondere ein schwimmfähiges Offshore-Bauwerk(226), und
- mindestens ein Ankersystem (100, 200, 300, 400, 500, 600, 700) nach einem der vorherigen Ansprüche 1 bis 9.

## Claims

1. Anchoring system (100, 200, 300, 400, 500, 600, 700) for anchoring an offshore structure (226), in particular a floatable offshore structure (226), comprising:
- at least one anchor device (102, 202, 402, 502, 602, 702) with at least one anchor base body (104, 204, 404, 504, 604, 704),
- at least one flushing arrangement (106, 206, 406, 506, 606, 706) arranged in the anchor base body (104, 204, 404, 504, 604, 704),
- wherein the flushing arrangement (106, 206, 406, 506, 606, 706) comprises at least one inlet opening (108, 208, 608, 708) configured to receive a flushing fluid,
- wherein the flushing arrangement (106, 206, 406, 506, 606, 706) comprises at least one outlet nozzle (110, 210, 410, 510, 610, 710) connected to the inlet opening (108, 208, 608, 708) via a fluid channel (112, 212, 412, 512, 612, 712) and configured to output the received flushing fluid,
**characterized in that**
- the at least one outlet nozzle (110, 210, 410, 510, 610, 710) comprises an openable closure element (450, 550).

2. Anchoring system (100, 200, 300, 400, 500, 600, 700) according to claim 1, **characterized in that**
- the anchoring system (100, 200, 300, 400, 500, 600, 700) comprises at least one elongate hollow supply body (220, 320, 620) connected to the inlet opening (108, 208, 608, 708) and configured to supply the flushing arrangement (106, 206, 406, 506, 606, 706) with the flushing fluid.

3. Anchoring system (100, 200, 300, 400, 500, 600, 700) according to claim 2, **characterized in that** the anchoring system (100, 200, 300, 400, 500, 600, 700) comprises
- at least one anchor connection (234, 334, 634) configured to connect the offshore structure (226) to the anchor device (102, 202, 402, 502, 602, 702), and
- at least one supply hollow body guide (236, 336, 636) attached to the anchor connection (234, 334, 634), arranged to guide the elongate supply hollow body (220, 320, 620) along the anchor connection (234, 334, 634).

4. Anchoring system (100, 200, 300, 400, 500, 600, 700) according to one of the preceding claims, **characterized in that**
- the at least one outlet nozzle (110, 210, 410, 510, 610, 710) is directed substantially downwards in an anchoring state of the anchor device (102, 202, 402, 502, 602, 702),
and/or
- the at least one outlet nozzle (110, 210, 410, 510, 610, 710) is directed substantially in a horizontal direction in an anchoring state of the anchor device (102, 202, 402, 502, 602, 702).

5. Anchoring system (100, 200, 300, 400, 500, 600, 700) according to one of the preceding claims, **characterized in that**
- at least two outlet nozzles (110, 210, 410, 510, 610, 710) directed in substantially opposite horizontal directions are provided.

6. Anchoring system (100, 200, 300, 400, 500, 600, 700) according to one of the preceding claims, **characterized in that**
- the flushing arrangement (106, 206, 406, 506, 606, 706) is operable in a free flushing mode and in a flushing in mode,
- wherein in the free-flushing mode the flushing arrangement (106, 206, 406, 506, 606, 706) is configured in such a way that the at least one downwardly directed outlet nozzle (110, 210, 410, 510, 610, 710) and the at least one outlet nozzle (110, 210, 410, 510, 610, 710) directed in a horizontal direction output the flushing fluid,
- wherein in the flushing in mode the flushing arrangement (106, 206, 406, 506, 606, 706) is configured in such a way that only the at least one downwardly directed outlet nozzle (110, 210, 410, 510, 610, 710) outputs the flushing fluid.

7. Anchoring system (100, 200, 300, 400, 500, 600, 700) according to claim 6, **characterized in that**
- the anchoring system (100, 200, 300, 400, 500, 600, 700) comprises at least one valve mechanism (760),
- wherein the valve mechanism (760) is adjustable at least between a free flushing position and a flushing in position,
- wherein in the free flushing position the flushing fluid can flow to the at least one downwardly directed outlet nozzle (110, 210, 410, 510, 610, 710) and the at least one outlet nozzle (110, 210, 410, 510, 610, 710) directed in a horizontal direction, and
- wherein, in the flushing in position, the flushing fluid can only flow to the at least one downwardly directed outlet nozzle (110, 210, 410, 510, 610, 710).

8. Anchoring system (100, 200, 300, 400, 500, 600, 700) according to claim 6 or 7, **characterized in that**
- the flushing arrangement (106, 206, 406, 506, 606, 706) comprises at least one first inlet opening (108, 208, 608, 708) connected to at least one first outlet nozzle (110, 210, 410, 510, 610, 710) directed in a horizontal direction via at least one first fluid channel (112, 212, 412, 512, 612, 712), and
- the flushing arrangement (106, 206, 406, 506, 606, 706) comprises a second inlet opening (108, 208, 608, 708) connected to at least one second downwardly directed outlet nozzle (110, 210, 410, 510, 610, 710) via at least one second fluid channel (112, 212, 412, 512, 612, 712).

9. Anchoring system (100, 200, 300, 400, 500, 600, 700) according to one of the preceding claims, **characterized in that**
- the openable closure element (450, 550) is configured such that the openable closure element (450, 550) opens when a certain fluid pressure limit value is exceeded.

10. Anchoring set, comprising
- at least one anchoring system (100, 200, 300, 400, 500, 600, 700) according to claim 1, and
- at least one elongate supply hollow body (220, 320, 620) connectable to at least one inlet opening (108, 208, 608, 708) of a flushing arrangement (106, 206, 406, 506, 606, 706) of an anchor device (102, 202, 402, 502, 602, 702) of the anchoring system (100, 200, 300, 400, 500, 600, 700).

11. Method for flushing, in particular free flushing or flushing in, an anchor device (102, 202, 402, 502, 602, 702) of an anchoring system (100, 200, 300, 400, 500, 600, 700) according to one of the preceding claims 1 to 9, comprising:
- injecting, under pressure, a flushing fluid into at least one elongate hollow supply body (220, 320, 620) connected to at least one inlet opening (108, 208, 608, 708) of a flushing arrangement (106, 206, 406, 506, 606, 706) of the anchor device (102, 202, 402, 502, 602, 702) of the anchoring system (100, 200, 300, 400, 500, 600, 700).

12. Use of an anchoring system (100, 200, 300, 400, 500, 600, 700) according to any of the preceding claims 1 to 9 for free flushing at least one anchor device (102, 202, 402, 502, 602, 702) of the anchoring system (100, 200, 300, 400, 500, 600, 700) and/or for flushing in at least one anchor device (102, 202, 402, 502, 602, 702) of the anchoring system (100, 200, 300, 400, 500, 600, 700).

13. Offshore system (201), comprising:
- at least one offshore structure (226), in particular a floatable offshore structure (226), and
- at least one anchoring system (100, 200, 300, 400, 500, 600, 700) according to any of the preceding claims 1 to 9.

## Revendications

1. Système d'ancrage (100, 200, 300, 400, 500, 600, 700) pour ancrer une structure offshore (226), en particulier une structure offshore flottante (226), comprenant
- au moins un dispositif d'ancrage (102, 202, 402, 502, 602, 702) avec au moins un corps de base d'ancrage (104, 204, 404, 504, 604, 704),
- au moins un ensemble de rinçage (106, 206, 406, 506, 606, 706) disposé dans le corps de base d'ancrage (104, 204, 404, 504, 604, 704),
- où l'ensemble de rinçage (106, 206, 406, 506, 606, 706) comprend au moins un ouverture d'entrée (108, 208, 608, 708) configuré pour obtenir un fluide de rinçage,
- où l'ensemble de rinçage (106, 206, 406, 506, 606, 706) comprend au moins une buse de sortie (110, 210, 410, 510, 610, 710) reliée à l'ouverture d'entrée (108, 208, 608, 708) par un canal de fluide (112, 212, 412, 512, 612, 712), configurée pour distribuer le fluide de rinçage obtenu,
**caractérisé en ce que**
- la au moins une buse de sortie (110, 210, 410, 510, 610, 710) a un élément de fermeture ouvrable (450, 550).

2. Système d'ancrage (100, 200, 300, 400, 500, 600, 700) selon la revendication 1, **caractérisé en ce que**
- le système d'ancrage (100, 200, 300, 400, 500, 600, 700) comprend au moins un corps creux d'alimentation oblong (220, 320, 620) relié à l'ouverture d'entrée (108, 208, 608, 708), configuré pour alimenter l'ensemble de rinçage (106, 206, 406, 506, 606, 706) avec le fluide de rinçage.

3. Système d'ancrage (100, 200, 300, 400, 500, 600, 700) selon la revendication 2, **caractérisé en ce que** le système d'ancrage (100, 200, 300, 400, 500, 600, 700) comprend :
- au moins une liaison d'ancrage (234, 334, 634) configurée pour relier la structure offshore (226) au dispositif d'ancrage (102, 202, 402, 502, 602, 702), et
- au moins un guide de corps creux d'alimentation (236, 336, 636) fixé à la liaison d'ancrage (234, 334, 634), configuré pour guider le corps creux d'alimentation oblong (220, 320, 620) le long de la liaison d'ancrage (234, 334, 634).

4. Système d'ancrage (100, 200, 300, 400, 500, 600, 700) selon l'une des revendications précédentes, **caractérisé en ce que**
- la au moins une buse de sortie (110, 210, 410, 510, 610, 710) est orientée essentiellement vers le bas dans un état d'ancrage du dispositif d'ancrage (102, 202, 402, 502, 602, 702),
et/ou
- la au moins une buse de sortie (110, 210, 410, 510, 610, 710) est orientée essentiellement dans une direction horizontale dans un état d'ancrage du dispositif d'ancrage (102, 202, 402, 502, 602, 702).

5. Système d'ancrage (100, 200, 300, 400, 500, 600, 700) selon l'une des revendications précédentes, **caractérisé en ce que**
- au moins deux buses de sortie (110, 210, 410, 510, 610, 710) orientées dans des directions horizontales essentiellement opposées sont prévues.

6. Système d'ancrage (100, 200, 300, 400, 500, 600, 700) selon l'une des revendications précédentes, **caractérisé en ce que**
- l'ensemble de rinçage (106, 206, 406, 506, 606, 706) est exploitable dans un mode de libération par rinçage libre et dans un mode de enfouissement par rinçage,
- où, dans le mode de libération par rinçage libre, l'ensemble de rinçage (106, 206, 406, 506, 606, 706) est configuré de telle sorte que la au moins une buse de sortie (110, 210, 410, 510, 610, 710) dirigée vers le bas et la au moins une buse de sortie (110, 210, 410, 510, 610, 710) dirigée dans une direction horizontale distribuent le fluide de rinçage,
- où, dans le mode de enfouissement par rinçage simple, l'ensemble de rinçage (106, 206, 406, 506, 606, 706) est configuré de telle sorte que seulement la au moins une buse de sortie (110, 210, 410, 510, 610, 710) orientée vers le bas délivre le fluide de rinçage.

7. Système d'ancrage (100, 200, 300, 400, 500, 600, 700) selon la revendication 6, **caractérisé en ce que**
- le système d'ancrage (100, 200, 300, 400, 500, 600, 700) comprend au moins un mécanisme de vanne (760),
- où le mécanisme de vanne (760) est réglable au moins entre une position de libération par rinçage et une position de enfouissement par rinçage,
- où, dans la position de libération par rinçage, le fluide de rinçage peut s'écouler vers la au moins une buse de sortie (110, 210, 410, 510, 610, 710) dirigée vers le bas et la au moins une buse de sortie (110, 210, 410, 510, 610, 710) dirigée dans une direction horizontale, et
- où, dans la position de enfouissement par rinçage, le fluide de rinçage peut s'écouler seulement vers la au moins une buse de sortie (110, 210, 410, 510, 610, 710) orientée vers le bas.

8. Système d'ancre (100, 200, 300, 400, 500, 600, 700) selon la revendication 6 ou 7, **caractérisé en ce que**
- l'ensemble de rinçage (106, 206, 406, 506, 606, 706) a au moins un premier ouverture d'entrée (108, 208, 608, 708) relié à au moins une première buse de sortie (110, 210, 410, 510, 610, 710) orientée dans une direction horizontale par au moins un premier canal de fluide (112, 212, 412, 512, 612, 712), et
- l'ensemble de rinçage (106, 206, 406, 506, 606, 706) a un deuxième ouverture d'entrée (108, 208, 608, 708) relié à au moins une deuxième buse de sortie (110, 210, 410, 510, 610, 710) dirigée vers le bas par au moins un deuxième canal de fluide (112, 212, 412, 512, 612, 712).

9. Système d'ancrage (100, 200, 300, 400, 500, 600, 700) selon l'une des revendications précédentes, **caractérisé en ce que**
- l'élément de fermeture ouvrable (450, 550) est configuré de telle sorte que l'élément de fermeture ouvrable (450, 550) s'ouvre en cas de dépassement d'une valeur limite déterminée de pression de fluide.

10. Ensemble d'ancrage, comprenant :
- au moins un système d'ancrage (100, 200, 300, 400, 500, 600, 700) selon la revendication 1, et
- au moins un corps creux d'alimentation oblong (220, 320, 620) reliable à au moins un ouverture d'entrée (108, 208, 608, 708) d'un ensemble de rinçage (106, 206, 406, 506, 606, 706) d'un dispositif d'ancrage (102, 202, 402, 502, 602, 702) du système d'ancrage (100, 200, 300, 400, 500, 600, 700).

11. Procédé de rinçage, en particulier de libération par rinçage ou d'enfouissement par rinçage, d'un dispositif d'ancrage (102, 202, 402, 502, 602, 702) d'un système d'ancrage (100, 200, 300, 400, 500, 600, 700) selon l'une des revendications 1 à 9 précédentes, comprenant :
- injecter, sous pression, un fluide de rinçage dans au moins un corps creux d'alimentation oblong (220, 320, 620) relié à au moins une ouverture d'entrée (108, 208, 608, 708) d'un ensemble de rinçage (106, 206, 406, 506, 606, 706) du dispositif d'ancrage (102, 202, 402, 502, 602, 702) du système d'ancrage (100, 200, 300, 400, 500, 600, 700).

12. Utilisation d'un système d'ancrage (100, 200, 300, 400, 500, 600, 700) selon l'une des revendications précédentes 1 à 9 pour libérer par rinçage au moins un dispositif d'ancrage (102, 202, 402, 502, 602, 702) du système d'ancrage (100, 200, 300, 400, 500, 600, 700) et/ou pour enfouir par rinçage au moins un dispositif d'ancrage (102, 202, 402, 502, 602, 702) du système d'ancrage (100, 200, 300, 400, 500, 600, 700).

13. Système offshore (201) comprenant :
- au moins une structure offshore (226), en particulier une structure offshore flottante (226), et
- au moins un système d'ancrage (100, 200, 300, 400, 500, 600, 700) selon l'une des revendications précédentes 1 à 9.
